# EUROPÄISCHE PATENTSCHRIFT

(11) **EP 0 351 443 B1**
(45) Veröffentlichungstag und Bekanntmachung des Hinweises auf die Patenterteilung: **03.06.1992**
(21) Anmeldenummer: 88111777.4
(22) Anmeldetag: 21.07.1988
(51) Int. Cl.: D01G 19/28, D01H 5/14

(54) **Nadelstreifen, insbesondere Fixkamm, für Textilvorbereitungs-Maschinen u. dgl. und Verfahren zum Reinigen eines derartigen Nadelstreifens**
Pin bar, especially a top comb for textile preparation machines and the like, and method for cleaning such a pin bar
Plaque à dents, notamment peigne rectiligne pour machines préparant des textiles et procédé pour nettoyer cette plaque

(43) Veröffentlichungstag der Anmeldung: 24.01.1990
(73) Patentinhaber: Staedtler & Uhl, D-91126 Schwabach (DE)
(72) Erfinder: Egerer, Josef, D-8540 Schwabach (DE)
(74) Vertreter: Schneck, Herbert, Dipl.-Phys., Dr.

(56) Entgegenhaltungen:
- CH-A- 654 599
- DE-A- 1 165 468
- FR-A- 2 455 642

## Beschreibung

Die Erfindung richtet sich auf einen Nadelstreifen, insbesondere einen Fixkamm für Textilvorbereitungsmaschinen und dgl., umfassend wenigstens eine Reihe von zwischen zwei Deckblechen festgelegten Nadeln, wobei die Nadelspitzen um einen gewissen Betrag unter Ausbildung freier Durchgänge zwischen denselben über die Innenkante der Deckbleche vorstehen, und wobei dem Nadelstreifen eine Reinigungseinrichtung zum Entfernen von sich in den freien Durchgängen absetzenden Ablagerungen zugeordnet ist, sowie auf ein Verfahren zum Reinigen eines entsprechenden Nadelstreifens.

Derartige Nadelstreifen können an Textilkämmen unterschiedlicher Art angeordnet sein. Insbesondere werden sie als sogenannte Fixkämme in Kämm-Maschinen für Wolle bzw. Kunstfasern einerseits und Baumwolle andererseits eingesetzt. Der Fixkamm muß dabei die Reinigung der Faserteile bewerkstelligen, die von einem vor dem Fixkamm in Ablaufrichtung des Faserbartes gesehen angeordneten Kreiskamm nicht erfaßt werden. Hierdurch werden Fixkämme regelmäßig stark belastet und Unreinheiten in der Wolle bzw. Baumwolle, die aus Strohteilen oder Nissen bestehen können, lagern sich an diesen ab. Kurzfasern bzw. Verunreinigungen setzen dann in den Lücken zwischen den flächigen, sich in Längsrichtung erstreckenden Nadeln fest.

Aus der DE-A-1 165 468 ist es bekannt, zum Reinigen dieser Teile beiderseits Putzklingen anzuordnen, welche die Fixkämme nach jedem Kammspiel sauberputzen. Darüber hinaus ist auch der Einsatz von Putzbürsten bekannt.

Bei diesen bekannten Reinigungsverfahren muß also zusätzlich mechanische Arbeit geleistet werden, um den Reinigungsvorgang durchzuführen. Die Putzklingen oder andere Putzelemente müssen eine lineare Bewegung durchführen oder der Fixkamm muß, wenn er beweglich angeordnet ist, beim Zurückziehen an den Putzelementen vorbeigeführt werden. Da die Nadeln in den Fixkammstreifen gehärtet sind und auch die Putzelemente gehärtet sein müssen, findet zwischen Putzelementen und Nadeln eine Reibung statt, die zu Gratbildungen an den Nadeln führen kann. In jedem Fall treten unvermeidbare Abnutzungserscheinungen auf.

Bei Baumwollkämm-Maschinen ist in der Regel der zur Verfügung stehende Raum im Bereich der Fixkämme so beengt, daß eine mechanische Reinigung überhaupt nicht durchgeführt werden kann. Dies führt dazu, daß die Verunreinigungen, die in der Baumwolle enthalten sind und vom Fixkamm ausgekämmt werden, sich an diesem ansammeln. Nur durch Stillegung der Maschine und manuelle Reinigung können diese dann entfernt werden.

Hiervon ausgehend liegt der Erfindung die Aufgabe zugrunde, einen Nadelstreifen und ein Reinigungsverfahren für diesen zu schaffen, wodurch eine problemlose, schonende, ein Stillsetzen der Maschine entbehrlich machende Reinigung insbesondere auch bei Baumwollkämm-Maschinen bei hoher Betriebssicherheit und vertretbarem konstruktivem Aufwand erreicht wird.

Diese Aufgabe wird erfindungsgemäß gelöst bei einem Nadelstreifen, wobei dieser wenigstens einen Luftkanal umfaßt, um einen Luftstrom zum Reinigen der freien Durchgänge durch diese bzw. an diesen vorbeizuführen.

Ein derartiger Luftstrom kann sowohl durch Anlegen eines Unter- oder auch Überdrucks ausgelöst werden.

Durch den erfindungsgemäß vorgesehenen Luftstrom wird ein Absetzen größerer Mengen von Verunreinigungen absolut zuverlässig verhindert, ohne daß hierzu der Betrieb der Maschine für einen manuellen Eingriff unterbrochen werden müßte, und ohne daß durch die Reinigung mechanische Abnutzungserscheinungen bedingt sind. Darüber hinaus ist es durch das Vermeiden mechanischer Reinigungsanordnungen auch möglich, einen derartigen Fixkamm bei Baumwollkämm-Maschinen einzusetzen, bei welchen aufgrund der beengten räumlichen Verhältnisse bisher eine Reinigung der Kämme während des Betriebs grundsätzlich nicht möglich war.

In weiterer Ausgestaltung der Erfindung ist vorgesehen, daß wenigstens eine Teil der Luftkanäle durch eine Verlängerung der freien Durchgänge zwischen den Nadelspitzen in Richtung auf den Bereich zwischen den Deckblechen hin gebildet ist. Hierdurch wird erreicht, daß ausgehend von einer Quelle für Druckluft oder Unterdruck der Luftstrom durch jeden freien Durchgang geführt wird, so daß gewährleistet ist, daß der gesamte Kamm gleichmäßig gereinigt wird.

Vorteilhafterweise ist vorgesehen, daß ein erstes Deckblech gesehen in Nadellängsrichtung kürzer ist als das andere, zweite Deckblech, wobei seine Innenkante im Bereich des Beginns der Luftkanäle verläuft, und daß sich außerhalb des ersten Deckbleches ein Luftleitblech unter Ausbildung einer bis auf eine Zu- bzw. Ableitung geschlossenen Luftkammer bis in den Bereich der Innenkante des zweiten Deckbleches erstreckt. Hierdurch wird eine Zwangsführung der Luft erreicht, welche durch die zwischen dem ersten Deckblech und dem Luftleitblech ausgebildete Luftkammer den Luftkanälen so zugeführt wird, daß zwischen dem zweiten Deckblech und dem Luftleitblech und den verschiedenen Nadeln düsenartige Luftdurchtrittsöffnungen entstehen, so daß die freien Durchgänge zwischen den Nadeln durch gezielte Luftströme gereinigt werden. Soweit hier der Einfachheit halber von Abdeckblechen die Rede ist, muß angemerkt werden, daß zwar in der Regel Abdeckungen aus Blech verwendet werden, daß die Erfindung sich aber auf gegebenenfalls vorgesehene Abdeckungen oder Einbettungen aus Kunststoff bezieht.

Bei einem Nadelstreifen, wobei jede Nadel als Prägeteil ausgebildet und im Bereich der Nadelspitzen insbesondere beidseitig zusätzlich geprägt ist, so daß die Nadeldicke im Bereich der Spitzen gegenüber dem verbleibenden Schaftbereich reduziert ist, kann vorteilhafterweise vorgesehen sein, daß die Prägung sich über den Spitzenbereich hinaus erstreckt, so daß durch den verlängerten Prägebereich zwischen dem Spitzenbereich und dem Schaftbereich Luftkanäle ausgebildet werden.

Auf diese Weise lassen sich die Luftkanäle zwischen den Nadeln selbst ohne herstellungstechnischen Mehraufwand realisieren, so daß lediglich für die Luftzuführung noch zusätzliche Maßnahmen ergriffen werden müssen.

Vorteilhafterweise ist die Länge der so gebildeten Luftkanäle so bemessen, daß sie ca. 15 bis 1oo%, insbesondere 6o% des freien Nadelvorstandes, d.h. des Spitzenbereiches, beträgt. Hierdurch wird ein hinreichend großer, freier Luftdurchgang unter Einstellung der gewünschten Düsenwirkung erzielt.

Eine äußert vorteilhafte Nebenwirkung bei Verwendung eines Druckluftstromes bei der erfindungsgemäßen Anordnung besteht darin, daß der Faserbart, der in die Zangen der Kämm-Maschinen eingeklemmt ist, gegen das Kreiskammsegment gedrückt wird. Der Faserbart kann dadurch leichter in das Kreiskammsegment eindringen.

Um diesen Effekt noch zu verstärken, kann unter Ausnutzung der ohnehin vorgesehenen Druckluftzufuhr im Bereich der Nadelspitzen eine zusätzliche Luftaustrittsöffnung angeordnet sein.

Diese kann günstigerweise durch ein außerhalb des zweiten, in der Regel breiteren Deckbleches angeordnetes Luftleitblech realisiert werden.

Insbesondere bei Doppelnadelstreifen, welche wenigstens zwei parallel zueinander verlaufende Nadelstreifenreihen umfassen, kann es günstig sein, daß eine Luftkammer zwischen den beiden Nadelreihen angeordnet ist. Durch eine derartige Luftkammer wird dann ein Luftstrom zu den freien Durchgängen der beiden Nadelreihen bzw. von diesen weggeführt.

Die eingangs genannte Aufgabe wird auch gelöst durch ein Verfahren zum Reinigen eines Nadelstreifens, wonach vorgesehen ist, daß die Nadelstreifen durch Druckluft gereinigt werden.

Wie dargelegt ist es grundsätzlich auch möglich, einen Luftstrom durch Anlegen eines Unterdrucks hervorzurufen. Da allerdings in zahlreichen industriellen Betrieben Druckluft ohnehin vorhanden ist, kann demnach in besonders einfacher Weise die bestehende Druckluftleitung angezapft werden. Darüber hinaus kann Druckluft durch Flaschen und dgl. zur Verfügung gestellt werden.

Eine besonders gute Reinigungswirkung wird dadurch erreicht, daß der Nadelstreifen impulsartig mit Luft beaufschlagt wird. Eine derartige impulsartige Beaufschlagung wirkt wie ein Hin- und Herzerren an den einzelnen Verunreinigungspartikeln und führt dazu, daß diese zuverlässig gelöst werden.

Insbesondere kann vorgesehen sein, daß die Luftimpulse in Abhängigkeit von dem Kammspiel bzw. den Bewegungen einer gegebenenfalls zugeordneten Zange bzw. einem anderen koordiniert angetriebenen Maschinenelement der Kämm-Maschine ausgelöst werden. Dies bedeutet, daß man den mechanischen Abtrieb des auf- und abbewegten Fixkammes oder die Öffnungs- und Schließbewegung der Zange dazu heranzieht, um z.B. Druckluftimpulse auszulösen, indem entsprechend das Ventil zur Druckluftquelle geöffnet wird. Es wird so erreicht, daß unmittelbar nach dem Auskämmen einer Verunreinigung und deren Festsetzen am Kamm dieselbe wieder gelöst wird. Die Druckluftimpulse werden dabei zeitlich so gesteuert, daß die ausgeblasenen Verunreinigungen durch das nachfolgende Arbeitsspiel des Kreiskammes mitgenommen werden, d.h. ein Druckluftimpuls darf dann nicht mehr abgegeben werden, wenn die Abzugswalzen gerade abziehen.

Alternativ hierzu ist es möglich, die Luftzufuhr durch eine Zeitschaltung auszulösen.

Nachfolgend werden bevorzugte Ausführungsbeispiele erfindungsgemäßer Nadelstreifen anhand der Zeichnung näher beschrieben. Dabei zeigen:
- Fig. 1: eine perspektivische Ansicht schräg von der Seite eines herkömmlichen Nadelstreifens mit abgesetzten Verunreinigungen,
- Fig. 2: eine teilweise aufgebrochene Längsansicht auf einen herkömmlichen Nadelstreifen,
- Fig. 3: einen Querschnitt parallel zur Längsrichtung der Nadeln durch einen erfindungsgemäßen Nadelstreifen,
- Fig. 4: eine teilweise aufgebrochene Aufsicht auf einen Nadelstreifen nach Fig. 3,
- Fig. 5: einen Fig. 3 entsprechenden Schnitt mit Luftleitblech,
- Fig. 6: eine Fig. 5 entsprechende Ausführungsform mit zusätzlicher Luftdüse zum Andrücken des Faserbarts,
- Fig. 7: eine Ausführungsform für einen Doppelfixkamm und
- Fig. 8: einen Schnitt zur Veranschaulichung der Anordnung eines Kamms gemäß Fig. 6 an einer Baumwollkämm-Maschine.

Ein in Fig. 1 und 2 dargestellter herkömmlicher Nadelstreifen umfaßt eine Reihe von Nadeln 1a, welche zwischen einem ersten Deckblech 2a und einem zweiten Deckblech 3a angeordnet sind. Die Nadeln können untereinander durch Verklebung oder Verlötung verbunden sein. Die Deckbleche 2a und 3a sind insbesondere bei einer Verklebung der Nadeln untereinander vorgesehen.

Ein Spitzenbereich 4a wird dadurch ausgebildet, daß ausgehend von einem Punkt 5a die Nadeln unter Reduktion ihrer ursprünglichen Dicke geprägt werden. Der verbleibende Abschnitt wird als Schaft 6a bezeichnet. Der Schaftbereich 7a ist bei herkömmlichen Nadelkämmen durch die Deckbleche 2a,3a weitgehend abgedeckt, allenfalls bleibt ca. 1 mm innerhalb des Schaftbereiches unbedeckt.

Zwischen den Nadeln 1a bestehen freie Durchgänge F, welche durch das Verhältnis der Dicken des geprägten Spitzenbereiches 4a und des unverformten Schaftes 6a bestimmt wird. Die Breite des Schaftes 6a bestimmt, wieviele Nadeln pro Längeneinheit des Nadelstreifens vorgesehen sind, da die Schäfte 6a dicht an dicht aneinanderliegen.

Die Länge der überstehenden Nadelspitzen 4a wird als Vorstand V bezeichnet.

In Fig. 1 ist dargestellt, wie sich Verunreinigungen 8a im freien Durchgang F zwischen den Nadeln absetzen und hierdurch die Kämmwirkung des Kammes reduzieren.

Bei einer vorteilhaften Ausführungsform der Erfindung ist vorgesehen, daß das erste Deckblech 2 gegenüber dem zweiten Deckblech 3 in Richtung der Nadellängsachse 9 gesehen kürzer ausgeführt ist, und zwar um einen Betrag der größer ist als ein zusätzlicher Prägungsabschnitt 1o der Nadeln 1, der die Länge X aufweist. Durch diesen zusätzlichen Prägungsabschnitt 1o entstehen zwischen den Nadeln 1 Luftkanäle 11, welche sich ab unterhalb der Innenkante 12 des ersten, kürzeren Deckbleches 2 bis zur Innenkante 13 des zweiten, längeren Deckbleches 3 erstrecken und in den freien Durchgang F zwischen je zwei benachbarten Nadeln 1 münden.

Aufgrund der Prägungen 1o weisen die Nadeln in diesem Bereich eine reduzierte Breite B gegenüber einer Breite A im Bereich des Schafts 7 auf.

Um einen Luftstrom zu den Luftkanälen 11 zu führen ist - wie in Fig. 5 dargestellt - ein Luftleitblech 14 vorgesehen, welches mit dem ersten Deckblech 2 unter Ausbildung einer Luftkammer 15 rundum verbunden ist, wobei lediglich die Innenkante 16 des Luftleitblechs 14 sich über die Innenkante 12 des ersten Deckblechs 2 etwa bis in Höhe der Innenkante 13 des zweiten Luftleitblechs 3 erstreckt, so daß ein freier seitlicher Durchgang 17, z.B. für einen Druckluftstrom 18, entsteht, welcher über eine Zuleitung 19 in die Luftkammer 15 von einer Druckluftquelle her eingeleitet wird und dann durch diesen Durchgang 17 in die Luftkanäle 11 zwischen den Nadeln 1 gelangt, wobei durch die parallel verlaufenden Innenkanten 13,16 des zweiten Deckbleches 3 bzw. des Luftleitbleches 14 eine Art Düse gebildet wird, so daß die Verunreinigungen 8 durch den Luftstrom 18 mitgenommen werden.

In Fig. 8 ist schematisch dargestellt, wie ein erfindungsgemäßer Nadelstreifen 31 bzw. 31a in einer Kämm-Maschine angeordnet ist.

In Fig. 8 ist dabei ein Ausschnitt aus einem Kreiskamm 2o veranschaulicht, der in einen Faserbart 21 eingreift, welcher von einer sich öffnenden und schließenden Zange 22 periodisch festgehalten und losgelassen wird. Oberhalb des Kreiskammes 2o ist der Fixkamm (Nadelstreifen 31a) angeordnet, wobei der Faserbart 21 durch zwei Abzugsrollen 23 abgezogen und dabei durch die Zwischenräume zwischen den Nadeln 1 des Fixkammes (Nadelstreifen 31a) gezogen wird.

Aus der in Fig. 8 dargestellten Geometrie wird deutlich, daß der Luftstrom 29 den Faserbart 21 nach unten gegen den Kreiskamm 2o drückt.

Um diese wünschenserte Wirkung noch zu verstärken ist bei der in Fig. 6 im Schnitt dargestellten Ausführungsform ein zweites Luftleitblech 24 vorgesehen, welches mit dem zweiten Deckblech 3 unter Ausbildung einer Luftkammer 25 so verbunden ist, daß die Innenkante 26 des Luftleitbleches 24 im Bereich der Innenkante 13 des zweiten Deckbleches 3 unter Ausbildung einer Düse 27 endet, durch welche ein durch eine Einlaßöffnung 28 zugeführter Druckluftstrom 29 austreten kann, um die Andrückwirkung auf den Faserbart 21 gegen den Kreiskamm 2o noch zu erhöhen.

In Fig. 7 ist ein Doppelfixkamm dargestellt, welcher aus zwei parallel zueinander verlaufenden Nadelstreifen aufgebaut ist, welche im Prinzip wie im Zusammenhang mit Fig. 3 beschrieben ausgebildet sind.

Bei dieser Ausführungsform ist die Luftkammer 15′, welche einen Einlaß 19′ aufweist, dadurch ausgebildet, daß die äußeren Deckbleche 3 nach oben über die Nadeln 1 hinaus verlängert sind und auf diese Weise die geschlossene Luftkammer 15′ seitlich begrenzen. Die Luftkammer 15′ weist eine Auslaßöffnung 3o auf, durch welche der bei 19′ eintretende Luftstrom zu dem Spitzenbereich 4 der Nadeln 1 geführt werden kann.

## Patentansprüche

1. Nadelstreifen (31, 31a), insbesondere Fixkamm, für Textilvorbereitungsmaschinen und dgl., umfassend wenigstens eine Reihe von insbesondere zwischen zwei Deckblechen (2a, 3a, 2, 3) festgelegten Nadeln (1, 1a, 4), wobei die Nadelspitzen (4a) um einen gewissen Betrag unter Ausbildung freier Durchgänge (F) zwischen denselben über die Innenkanten der Deckbleche (2a, 3a, 2, 3) vorstehen, und wobei dem Nadelstreifen (31, 31a) eine Reinigungseinrichtung zum Entfernen von sich in den freien Durchgängen (F) absetzenden Ablagerungen zugeordnet ist, dadurch gekennzeichnet, daß der Nadelstreifen (31, 31a) wenigstens einen Luftkanal (11) umfaßt, um einen Luftstrom (17) zur Reinigung der freien Durchgänge (F) durch diese oder an diesen vorbei zu führen.

2. Nadelstreifen nach Anspruch 1, dadurch gekennzeichnet, daß wenigstens ein Teil der Luftkanäle (11) durch eine Verlängerung der freien Durchgänge (F) zwischen den Nadelspitzen (4) in Richtung auf den Schaftbereich (7) hin gebildet ist.

3. Nadelstreifen nach Anspruch 1 oder 2, dadurch gekennzeichnet, daß ein erstes Deckblech (2) gesehen in Richtung der Nadellängsachse (9) kürzer ist als das andere, zweite Deckblech (3), wobei seine Innenkante (12) im Bereich des Beginns der Luftkanäle (11) verläuft, und daß sich außerhalb des ersten Deckbleches (2) ein Luftleitblech (14) unter Ausbildung einer bis auf eine Zu- bzw. Ableitung (19,19′) geschlossenen Luftkammer (15,15′) vorzugsweise bis in den Bereich der Innenkante (13) des zweiten Deckbleches (3) erstreckt.

4. Nadelstreifen nach einem der Ansprüche 1 bis 3, wobei jede Nadel als Prägeteil ausgebildet und im Bereich der Nadelspitzen insbesondere beidseitig geprägt ist, so daß die Nadeldicke im Bereich der Spitzen gegenüber dem verbleibenden Schaftbereich reduziert ist, dadurch gekennzeichnet, daß die Prägung (1o) sich über den Spitzenbereich (4) hinaus erstreckt, so daß durch den verlängerten Prägebereich (1o) zwischen dem Spitzenbereich (4) und dem Schaftbereich (7) Luftkanäle (11) ausgebildet sind.

5. Nadelstreifen nach Anspruch 4, dadurch gekennzeichnet, daß die Länge (X) der so gebildeten Luftkanäle (11) ca. 15 bis 1oo%, vorzugsweise ca. 6o% des freien Nadelvorstandes (V) beträgt.

6. Nadelstreifen nach einem der Ansprüche 1 bis 5, dadurch gekennzeichnet, daß im Bereich der Nadelspitzen (4) eine zusätzliche Luftaustrittsöffnung (Düse 27) angeordnet ist.

7. Nadelstreifen nach Anspruch 6, dadurch gekennzeichnet, daß die zusätzliche Luftaustrittsöffnung (Düse 27) durch ein außerhalb des zweiten Deckbleches (3) angeordnetes Luftleitblech (24) gebildet ist.

8. Nadelstreifen, insbesondere Doppelnadelstreifen umfassend wenigstens zwei Nadelreihen, dadurch gekennzeichnet, daß eine Luftkammer (15′) zwischen den beiden Reihen von Nadeln (1) angeordnet ist.

9. Verfahren zum Reinigen eines Nadelstreifens nach einem der Ansprüche 1 bis 8, dadurch gekennzeichnet, daß der Nadelstreifen (31,31a) durch Druckluft gereinigt wird.

10. Verfahren nach Anspruch 9, dadurch gekennzeichnet, daß der Nadelstreifen (31,31a) impulsartig mit Luft beaufschlagt wird.

11. Verfahren nach Anspruch 9 oder 10, dadurch gekennzeichnet, daß die Luftimpulse in Abhängigkeit von dem Kammspiel bzw. den Bewegungen einer gegebenenfalls zugeordneten Zange bzw. einem anderen koordiniert angetriebenen Maschinenelement der Kämm-Maschine ausgelöst werden.

12. Verfahren nach Anspruch 10, dadurch gekennzeichnet, daß die Luftzufuhr durch eine Zeitschaltuhr ausgelöst wird.

## Claims

1. Needle strip (31, 31a), in particular a top comb, for textile machinery and the like, comprising at least one row of needles (1, 1a, 4) held in place especially between two cover plates (2a, 3a, 2, 3), wherein the points of the needles (4a) extend a certain distance past the bottom edges of the cover plates (2a, 3a, 2, 3), thus forming open passageways (F) between the needles, and wherein a cleaning appliance for the removal of deposits that have settled in the open passageways (F) is associated with the needle strip (31, 31a), characterized in that the needle strip (31, 31a) comprises at least one air channel (11), in order to conduct a flow of air (17) through or past the open passageways (F) to clean them.

2. Needle strip according to claim 1, characterized in that at least some of the air channels (11) are formed by an extension, in the direction of the shaft region (7), of the open passageways (F) between the needle points (4).

3. Needle strip according to claim 1 or 2, characterized in that a first cover plate (2) is shorter, viewed in the direction along the longitudinal axis of the needle (9), than the other, second cover plate (3), with the bottom edge (12) of the first cover plate located in the vicinity of the beginning of the air channels (11), and in that a baffle (14) lies outside the first cover plate (2) and preferably extends to the vicinity of the bottom edge (13) of the second cover plate (3), said baffle forming a closed air chamber (15, 15') leading to a feed or exhaust line (19, 19').

4. Needle strip according to one of claims 1-3, wherein each needle is die cut and in the point region of the needles receives additional swaging especially on both sides, so that the thickness of the needles in their point regions is reduced compared to that of the remaining shaft region, characterized in that the swaging (10) extends past the point region (4), so that air channels (11) are formed between the point region (4) and the shaft region (7) by the extended swaged region (10).

5. Needle strip according to claim 4, characterized in that the length (X) of the air channels (11) thus formed is approximately 15 to 100%, preferably approximately 60% of the free needle projection (V).

6. Needle strip according to one of claims 1-5, characterized in that an additional air outlet opening (nozzle 27) is disposed in the vicinity of the needle points (4).

7. Needle strip according to claim 6, characterized in that the additional air outlet opening (nozzle 27) is formed by a baffle (24) disposed outside the second cover plate (3).

8. Needle strip, in particular double-needle strip, comprising at least two rows of needles, characterized in that an air chamber (15') is disposed between the two rows of needles (1).

9. Process for cleaning a needle strip according to one of claims 1-8, characterized in that the needle strip (31, 31a) is cleaned by compressed air.

10. Process according to claim 9, characterized in that the needle strip (31, 31a) is loaded with air in a pulsating fashion.

11. Process according to claim 9 or 10, characterized in that air pulses are triggered depending on the combing cycle, or on the movements of any associated jaws, or on another component of the combing machine whose actuation is coordinated.

12. Process according to claim 10, characterized in that air feed is triggered by a timing circuit clock.

## Revendications

1. Barrette à aiguilles (31, 31a), et en particulier peigne droit, pour machines de préparation de textiles et autres machines similaires, comprenant au moins une rangée d'aiguilles (1, 1a, 4) fixée en particulier entre deux tôles de recouvrement (2a, 3a, 2, 3), les pointes (4a) des aiguilles dépassant d'une valeur donnée, en formant des passages libres (F) entre elles, au-delà des bords intérieurs des tôles de recouvrement (2a, 3a, 2, 3) et un dispositif de nettoyage étant adjoint à la barrette à aiguilles (31, 31a) pour éliminer les dépôts se formant dans les passages libres (F), caractérisée en ce que la barrette à aiguilles (31, 31a) comprend au moins un canal d'air (11) afin de guider un courant d'air (17), destiné au nettoyage des passages libres (F), à travers ceux-ci ou le long de ceux-ci.

2. Barrette à aiguilles selon la revendication 1, caractérisée en ce qu'au moins une partie des canaux d'air (11) est constituée par un prolongement des passages libres (F) entre les pointes d'aiguilles (4) en direction de la zone de la tige (7).

3. Barrette à aiguilles selon la revendication 1 ou 2, caractérisée en ce qu'une première tôle de recouvrement (2), vue dans le sens de l'axe longitudinal (9) des aiguilles, est plus courte que la seconde tôle de recouvrement (3), et que son bord intérieur (12) s'arrête dans la zone du commencement des canaux d'air (11), et en ce qu'une tôle chicane (14) s'étend au-dehors de la première tôle de recouvrement (2), en formant une chambre d'air (15, 15') fermée à l'exception d'une conduite d'amenée ou de dérivation (19, 19'), et s'étend de préférence jusque dans la zone du bord intérieur (13) de la seconde tôle de recouvrement (3).

4. Barrette à aiguilles selon l'une des revendications 1 à 3, dans laquelle chaque aiguille est réalisée en tant que pièce frappée et qu'elle est particulièrement estampée des deux côtés dans la zone des pointes d'aiguilles, de telle manière que l'épaisseur des aiguilles soit réduite dans la zone des pointes par rapport à la zone restante de la tige, caractérisée en ce que l'empreinte (10) s'étend au-delà de la zone des pointes (4) de telle manière que des canaux d'air (11) sont formés par la zone d'empreinte prolongée (10) ente la zone de la pointe (4) et la zone de la tige (7).

5. Barrette à aiguilles selon la revendication 4, caractérisée en ce que la longueur (X) des canaux d'air (11) ainsi formés représente environ 15 à 100 %, et de préférence environ 60 %, de la partie en saillie libre (V) de l'aiguille.

6. Barrette à aiguilles selon l'une des revendications 1 à 5, caractérisée en ce qu'un orifice supplémentaire de sortie d'air (buse 27) est situé dans la zone des pointes d'aiguilles (4).

7. Barrette à aiguilles selon la revendication 6, caractérisée en ce que l'orifice supplémentaire de sortie d'air (buse 27) est formé par une tôle chicane (24) placée à l'extérieur de la seconde tôle de recouvrement (3).

8. Barrette à aiguilles, en particulier barrettes à aiguilles doubles, comprenant aux moins deux rangées d'aiguilles, caractérisée en ce qu'une chambre d'air (15') est située entre les deux rangées d'aiguilles (1).

9. Procédé pour le nettoyage d'une barrette à aiguilles selon l'une des revendication 1 à 8, caractérisé en ce que la barrette à aiguilles (31, 31a) est nettoyée par de l'air comprimé.

10. Procédé selon la revendication 9, caractérisé en ce que l'air est appliqué sous forme d'impulsions à la barrette à aiguilles (31, 31a).

11. Procédé selon la revendication 9 ou 10, caractérisé en ce que les impulsions d'air sont déclenchées en fonction du cycle du peigne ou des mouvements d'une pince associée, le cas échéant, ou d'un autre élément de la peigneuse entraîné de manière coordonnée.

12. Procédé selon la revendication 10, caractérisé en ce que l'alimentation en air est déclenchée par une horloge.
